# FASCICULE DE BREVET EUROPEEN

(11) **EP 0 126 670 B1**
(45) Date de publication et mention de la délivrance du brevet: **26.08.1987**
(21) Numéro de dépôt: 84400868.0
(22) Date de dépôt: 27.04.1984
(51) Int. Cl.: G09F 7/08, G09F 7/18, G09F 15/00

(54) **Panneau indicateur, notamment pour points d'arrêt de moyens de transports publics**
Anzeige, insbesondere für Stadtverkehrshaltestellen
Sign post, in particular for public transport stopping-off points

(30) Priorité: 03.05.1983 FR 8307355
(43) Date de publication de la demande: 28.11.1984
(73) Titulaire: Decaux, Jean-Claude, F-92200 Neuilly sur Seine (FR)
(72) Inventeur: Decaux, Jean-Claude, F-92200 Neuilly sur Seine (FR)
(74) Mandataire: Rodhain, Claude

## Description

La présente invention concerne un panneau indicateur, notamment pour points d'arrêt de moyens de transports publics, par exemple de lignes d'autobus, du type formé par un support plat allongé vertical, fixé par un piétement au sol et destiné à porter diverses indications telles que le nom de l'arrêt et/ou le nom d'une ville, des directions et la mention des autres points d'arrêt desservis par une ou plusieurs lignes de transport ou analogues.

Dans le domaine des transports publics urbains et interurbains, il est bien connu d'utiliser des panneaux indicateurs destinés à permettre aux usagers d'identifier les différents points d'arrêt dans une même ville ou dans des villes différentes, que desservent par exemple une ou plusieurs lignes d'autobus, de reconnaître les itinéraires de plusieurs lignes, les numéros des lignes et également de prendre connaissance des conditions générales de transport.

Toutefois, ce type de panneau indicateur a été conçu souvent jusqu'alors, soit sous la forme d'indications limitées portées par un ou plusieurs petits panneaux plats fixés en haut d'un mât de support et donc assez mal visibles et peu explicites, soit sous la forme de placards d'assez grande taille apposés sur les parois, par exemple d'abris pour les passagers attendant l'autobus, ce qui en tout état de cause en permet la lecture par ces seuls usagers déjà arrivés à un tel point d'arrêt et non, précisément, par des usagers potentiels tels que des passants circulant plus loin, par exemple sur un trottoir.

Dans les deux cas, toute personne susceptible d'emprunter un tel moyen de transport ne peut identifier clairement les différentes indications affichées qu'en se trouvant déjà à proximité directe d'un point d'arrêt, surtout dans des endroits de grande fréquentation où la foule est importante, notamment aux abords de centres urbains ou dans les villes, à proximité des magasins, boutiques de vente, etc....

Par ailleurs, un autre inconvénient des panneaux indicateurs classiques tient au fait qu'ils portent des indications trop abrégées ou trop peu nombreuses ou, au contraire, des informations, certes très complètes, mais selon une disposition souvent «touffue» et, en tout cas, peu claire et qui nécessite une observation attentive et même parfois minutieuse qui prend du temps et entraîne parfois des risques de confusion ou d'interprétation erronée.

D'après le brevet français FR-A-2 172 517 (BON EL), on connaît un panneau indicateur qui permet une lecture à distance des indications affichées; toutefois, les dispositifs de ce type présentent un inconvénient notable en ce que les informations qu'ils portent sont, en général, fixées une fois pour toutes et que le changement d'itinéraire ou la mise en circulation de nouvelles lignes de transport, ou encore l'arrivée de nouvelles compagnies de transport requiert nécessairement un démontage du ou des panneaux existants en vue de les modifier de façon correspondante, ou tout au moins l'enlèvement, la suppression ou le remplacement des supports d'affichage proprement dits, ce qui est non seulement peu pratique, mais prend beaucoup de temps et entraîne des dépenses relativement importantes.

C'est pourquoi le but de la présente invention est de réaliser un panneau indicateur qui, tout en fournissant toutes les informations nécessaires, permette une lecture aisée et sûre, sans risque d'erreur, des diverses indications affichées et ce, également, à une certaine distance du point d'arrêt, moyennant une disposition nouvelle, claire et bien ordonnancée des différentes informations, et ce de telle manière qu'il permette une modification simple, sûre et peu coûteuse et en un bref laps de temps, des indications affichées de toute nature.

Ce problème est résolu à l'aide d'un panneau indicateur du type indiqué plus haut, caractérisé en ce qu'il comporte d'une part, des organes d'affichage en forme d'éléments modulaires rapportés, fixés de façon amovible à son extrémité supérieure et repérant, par un marquage adapté, lesdites indications relatives aux lieux et lignes desservis et, d'autre part, une fenêtre d'affichage disposée dans une partie centrale dudit panneau, en retrait par rapport à sa face avant et servant à l'affichage des conditions générales d'utilisation des moyens de transport.

Avantageusement, les organes d'affichage sont constitués par des caissons parallélépipédiques allongés, horizontaux qui sont montés en étant superposés les uns aux autres dans un dégagement supérieur, à l'avant du panneau et retenus en position par un dispositif de verrouillage solidaire d'une plaque verticale fixée sur une tôle verticale délimitant la face arrière dudit panneau.

D'autres caractéristiques et avantages de l'invention ressortiront de la description donnée ci-après, prise en référence aux dessins annexés, sur lesquels:
- la fig. 1 est une vue en perspective schématique générale du panneau indicateur selon l'invention;
- la fig. 2 est une vue en perspective, partiellement arrachée, de la partie supérieure du panneau de la fig. 1;
- les fig. 3 et 4 sont des vues en coupe, respectivement en élévation latérale et en plan du dispositif de la fig. 2;
- la fig. 5 est une vue schématique générale de face du panneau indicateur des fig. 1 à 4; et
- la fig. 6 est une coupe transversale du panneau des fig. 1 à 5, prise suivant la ligne VI-VI de la fig. 5.

Sur la fig. 1, on voit que le panneau indicateur selon l'invention, disposé en un point d'arrêt d'autobus par exemple, se compose d'un support allongé vertical 1, de forme rectangulaire et d'une certaine épaisseur et fixé par un piétement 2 au sol, l'ensemble étant par exemple en matière plastique rigide.

Ce panneau, d'une hauteur totale voisine de 2 mètres, comporte dans sa partie centrale 3 en renfoncement, dans un plan décalé en arrière de sa face avant, une fenêtre d'affichage 4 formée d'un évidement rectangulaire 5, dans lequel peut être fixée, par des vis 6 reçues dans des trous 7 du panneau, une plaque amovible sur laquelle sont imprimées, par exemple, les conditions générales d'utilisation du moyen de transport.

Dans un dégagement 8, prévu à sa partie supérieure, le panneau indicateur porte des moyens modulaires et amovibles d'affichage 9 formés d'un certain nombre de petits caissons allongés horizontaux (ici six) 10 à 15, maintenus d'une manière illustrée et décrite en référence aux fig. 2 à 4, sur une tôle de fond verticale 16 délimitant ledit dégagement 8.

Les caissons 10 à 15 portent diverses informations de lieux et de directions de lignes d'autobus desservies.

Par exemple, parmi les caissons 10 à 12 d'une même couleur, le caisson 10 porte le symbole de la compagnie d'autobus, le caisson 11 le nom d'une ville et le caisson 121e nom de l'arrêt.

Parmi les caissons 13 à 15, marqués d'une ou de plusieurs autres couleurs, le caisson 13 peut indiquer la direction de la ligne sur sa face avant et le numéro de la ligne sur ses faces latérales, les caissons 14 et 15 portent des indications relatives à d'autres lignes ou bien les indications d'un service urbain et d'un service interurbain.

Comme cela est visible, les dimensions des caissons sont telles, qu'à l'état où ils sont fixés et empilés les uns sur les autres, ils ne font pas saillants au-delà des contours du dégagement 8 du panneau et de la tôle de fond 16.

Comme cela est mieux visible sur les fig. 2 à 4, les caissons 10 à 15 sont en forme de boîtes parallélépipédiques ouvertes vers l'arrière et sont retenus en position par un dispositif de verrouillage désigné dans son ensemble par la référence 17.

Ce dispositif 17 se compose essentiellement d'une tige 18 verticale, maintenue avec possibilité de glissement par deux guides 19, 20 (fig. 2 et 3) en forme de manchons métalliques rectangulaires reliés par soudage, respectivement à la partie supérieure et à la partie inférieure d'un profilé en U vertical 21 ouvert vers l'avant et s'étendant sur la hauteur de la tôle de fond 16 en étant fixé à une plaque verticale 22 ainsi qu'à une plaque horizontale métallique 23, également par soudage.

La plaque 22 est elle-même rendue solidaire d'une partie rabattue horizontalement 24 de la tôle de fond 16 par des vis telles que 25, tandis que la plaque 23 est fixée au corps du panneau 1 par des vis 26.

Comme on le voit sur les figures, les caissons 10 à 15 comportent, dans leurs faces supérieures et inférieures, des trous circulaires 27 aptes à recevoir la tige de verrouillage 18 d'une façon décrite plus en détail ci-après. Chaque trou 27 débouche par une fente 28 d'une largeur inférieure au diamètre du trou dans le bord arrière de la face du caisson, les trous et les fentes des différents caissons étant respectivement tous alignés verticalement.

La tige de verrouillage 18 est constituée d'une barre cylindrique d'un diamètre légèrement inférieur à celui desdits trous 27 et munie de gorges équidistantes 29 à 34 (fig. 2 et 3) d'une hauteur supérieure à la somme des épaisseurs de deux faces superposées de deux caissons voisins et d'un diamètre légèrement inférieur à la largeur des fentes 28 ménagées dans les faces des caissons.

Par ailleurs, le profilé en U vertical 21 comporte des couples superposés de fentes horizontales 35 (fig. 2) ménagées dans ses ailes 36 et dont la distance réciproque verticale est égale à la distance verticale entre les faces inférieures et supérieures des divers caissons 10 à 15.

Ainsi, dans l'état verrouillé (fig. 3), les éléments cylindriques de la tige 18 délimités par les gorges 29 à 34 sont engagés dans les trous 27 et retiennent donc les caissons 10 à 15 qui, par ailleurs, sont supportés par leurs faces supérieures et inférieures engagées dans les fentes 35 du profilé 21.

Par ailleurs, la tige 18 comporte une tête supérieure cylindrique 37 formant organe de préhension et fixée par une goupille (non représentée) logée dans un trou 38, à la tige 18. Cette dernière comporte en outre une extrémité inférieure cylindrique 39, reposant simplement sur la plaque 23 et munie d'une gorge circulaire 40 dans laquelle est fixé élastiquement un circlip 41 faisant saillie latéralement au-delà du pourtour extérieur des éléments cylindriques de la tige 18, en empêchant toute sortie de celle-ci hors de son guide inférieur 20.

On notera que - comme cela est visible sur la fig. 3 - les différents caissons amovibles 10 à 15 peuvent être déverrouillés et retirés individuellement du panneau 1, comme indiqué ci-après.

En effet, dans l'état de verrouillage des caissons, représenté sur la fig. 3, la disposition des gorges 29 à 34 sur la tige 18 est telle que - dans le cas des six caissons 10 à 15 - les distances verticales a, b, c, d, e, f, comptées dans cet état entre les faces supérieures des caissons 10 à 15 et les plans médians transversaux des gorges 29 à 34, correspondent respectivement à 1/εèrne, ²/₆ème, 3/sème, 4/sème, 5/sème et ^{s}/sème de la course que doit parcourir la tige 18, lorsqu'on la soulève, pour effectuer le déverrouillage du premier caisson 10, du deuxième caisson 11, etc.... et du dernier et sixième caisson 15.

Ainsi, le fonctionnement du dispositif est le suivant: en soulevant la tige 18 sur l'une des courses ci-dessus a, b, c, d, e ou f, par exemple sur la course b (pour retirer uniquement le caisson 11 ), on amène de ce fait la gorge 30 en face de la fente 28 ménagée dans la face supérieure du caisson 11, ainsi que la gorge 31 au niveau de la fente 28 de la face inférieure de ce caisson, ce qui permet donc de retirer ce dernier alors que, grâce à un dimensionnement différent et approprié des autres gorges 32, 33, 34, ces dernières ne se trouvent pas au niveau des faces supérieures et inférieures des autres caissons.

Donc, en relevant plus ou moins la tige 18, on déverrouille le caisson que l'on désire retirer.

Naturellement, dans le cas plus général de n caissons, les valeurs des hauteurs a, b, c, etc. ... sont respectivement 1 /n ème de la course, 2/n ième de la course, etc....

Sur la fig. 5, qui montre une vue générale de face du panneau 1 selon l'invention (sans son piétement) et une vue en coupe transversale, on voit que la fenêtre d'affichage 4 comprend l'évidement 5, ménagé dans le panneau et dans lequel une plaque 42 munie d'informations est fixée par les vis 6, et une glace transparente 43 dont le cadre périphérique, du type bordure émaillée 44, est articulé au moyen de deux charnières du type classique 45, situées sur l'un de ses côtés, au panneau.

La glace 43, par exemple en verre trempé, est maintenue en position fermée par deux verrous quart-de-tour 46 de type classique.

En outre, comme cela est visible sur la fig. 6, il est prévu un joint d'étanchéité 47 sur tout le pourtour de l'évidement 5.

Ainsi, la présente invention fournit un panneau indicateur possédant des moyens d'affichage amovibles et modulaires permettant une modification aisée et rapide des informations et renseignements de service, d'utilisation et d'orientation pour des transports publics tels que des autobus, sans nécessiter un remplacement ou un démontage de tout le panneau, qui présente en outre de façon claire et distincte les différents types d'indications.

## Revendications

1. Panneau indicateur, notamment pour points d'arrêt de moyens de transports publics, par exemple de lignes d'autobus, du type formé par un support plat allongé vertical, fixé par un piétement au sol et destiné à porter diverses indications telles que le nom de l'arrêt et/ou le nom d'une ville, des directions et la mention des autres points d'arrêt desservis par une ou plusieurs lignes de transports ou analogues, caractérisé en ce qu'il comporte d'une part, des organes d'affichage (9) en forme d'éléments modulaires rapportés (10 à 15), fixés de façon amovible à son extrémité supérieure et repérant par un marquage adapté lesdites indications relatives aux lieux et lignes desservies et, d'autre part, une fenêtre d'affichage (3) disposée dans une partie centrale dudit panneau, en retrait par rapport à sa face avant, et servant à l'affichage des conditions générales d'utilisation des moyens de transport.

2. Panneau selon la revendication 1, caractérisé en ce que lesdits organes d'affichage (9) sont constitués par des caissons parallélépipédiques allongés horizontaux (10 à 15), qui sont montés en étant superposés les uns aux autres dans un dégagement supérieur (8) à l'avant du panneau et retenus en position par un dispositif de verrouillage (17) solidaire d'une plaque verticale (22) fixée sur un tôle verticale (16) délimitant la face arrière dudit panneau.

3. Panneau selon la revendication 2, caractérisé en ce que les caissons (10-15) sont en forme de boîtes creuses ouvertes vers l'arrière et dont les faces supérieures et inférieures comportent chacune un trou circulaire (27) débouchant par une fente (28) d'une largeur inférieure au diamètre du trou (27) dans le bord arrière desdites faces, les trous (27) des différentes faces supérieures et inférieures de tous les caissons étant de même taille et réciproquement alignés verticalement.

4. Panneau selon les revendications 2 et 3 prises dans leur ensemble, caractérisé en ce que le dispositif (17) de verrouillage comprend une tige verticale (18) de verrouillage pouvant coulisser dans deux guides (19,20) solidaires de ladite plaque (22) et constituée d'une barre cylindrique d'un diamètre légèrement inférieur au diamètre des trous (27) et munie de gorges équidistantes (29-34) d'une hauteur supérieure à l'épaisseur de deux faces superposées de deux caissons voisins et d'un diamètre légèrement inférieur à la largeur des fentes (28) ménagées dans les faces des caissons, ladite tige (18) pouvant être amenée depuis une position de verrouillage, dans laquelle les éléments cylindriques délimités par les gorges (29-34) sont engagés dans les trous (27) et une position déverrouillée autorisant le déblocage d'un seul caisson (10 à 15) à la fois et dans laquelle les gorges de la tige, associées à ce caisson, sont à la hauteur des fentes (28) des faces supérieure et inférieure dudit caisson.

5. Panneau selon la revendication 4, caractérisé en ce que les guides (19, 20) de la tige de verrouillage (18) sont formés de manchons de forme extérieure rectangulaire fixés rigidement à la plaque (22) et à la partie inférieure ainsi qu'à la partie supérieure d'un profilé en U vertical (21 ) de section transversale rectangulaire, dont la concavité est tournée vers l'avant du panneau et qui est monté dans le dégagement supérieur (8) de ce dernier. 0

6. Panneau selon les revendications 4 et 5 prises dans leur ensemble, caractérisé en ce que le profilé en U (21) comporte des couples équidistants de fentes horizontales (35) ménagées dans les ailes latérales (36) du profilé et formant des éléments de support pour les faces inférieures et supérieures des caissons superposés (10 à 15).

7. Panneau selon les revendications 4 à 6 prises dans leur ensemble, caractérisé en ce que, dans l'état de verrouillage de tous les caissons (10-15), la tige de verrouillage (18) repose sur une plaque horizontale (23) solidaire de la plaque (22) fixée par exemple par des vis (26) au panneau, et que la disposition des gorges (29-34) sur la tige est telle que les distances verticales (a, b, c, d, e, f), comptées entre les faces supérieures des caissons et les plans médians transversaux des gorges, sont égales respectivement à ¹/₆, ²/₆, 3/6,4/6, s/s et 6/₆ème de la course de déplacement de la tige (18) vers le haut dans ses guides pour effectuer le déverrouillage du caisson associé (10 à 15), ce qui autorise une extraction des différents caissons séparément les uns des autres.

8. Panneau selon les revendications 4 à 7 prises dans leur ensemble, caractérisé en ce que l'extrémité inférieure de la tige (18) comporte un embout cylindrique (39) muni d'une gorge circulaire (40) dans laquelle est monté, avec blocage élastique, un circlip (41) qui fait saillie latéralement au-delà du pourtour extérieur de la tige (18) en empêchant toute sortie de celle-ci hors de son guide inférieur (20).

9. Panneau selon les revendications 4 à 8 prises dans leur ensemble, caractérisé en ce que l'extrémité supérieure de la tige (18) porte une tête cylindrique (37) formant organe de préhension et fixée par une goupille à ladite tige.

10. Panneau selon l'une quelconque des revendications 1 à 7, caractérisé en ce que les caissons (10-15) possèdent des couleurs de marquage différentes en rapport avec les différentes indications qui sont disposées sur leurs faces avant verticales et/ou sur leurs côtés latéraux.

11. Panneau selon l'une quelconque des revendications 1 à 10, caractérisé en ce que la fenêtre d'affichage (4) se compose d'un évidement rectangulaire (5), ménagé dans le panneau et dans lequel une plaque d'affichage (42) est fixée par des vis (7), et d'une glace transparente (43) dont le cadre (44) est articulé par deux charnières latérales (45), ladite glace étant maintenue en position fermée devant la plaque (42) au moyen de deux verrous quart-de-tour (46).

12. Panneau selon la revendication 11, caractérisé en ce qu'il est prévu un joint d'étanchéité (47) fixé sur le pourtour dudit évidement (3) logeant la plaque d'affichage (42).

## Patentansprüche

1. Anzeigeeinrichtung, insbesondere für Haltestellen im öffentlichen Verkehr, beispielsweise Autobuslinien, von der Art, die aus einem mit einem Ständer am Boden befestigten flachen, vertikalen, länglichen Träger besteht und bestimmt ist, verschiedene Hinweise, wie den Namen der Haltestelle und/oder den Namen einer Stadt, die Richtungen und die Angabe der anderen auf einer oder mehreren Verkehrslinien angefahrenen Haltestellen od.dgl. zu tragen, dadurch gekennzeichnet, dass sie einerseits Anschlagorgane (9) in Form modularer sich wiederholender Elemente (10 bis 15), die abnehmbar an ihrem oberen Ende befestigt sind und durch geeignete Markierungsart mit den genannten Angaben über Ort und Verbindungen beschriftet sind, und anderseits ein Anschlagfenster (3) aufweist, das in einem zentralen, gegenüber ihrer Vorderfläche zurückspringenden Teil der Anzeigeeinrichtung vorgesehen ist und zum Anschlagen der allgemeinen Beförderungsbedingungen der Verkehrsmittel dient.

2. Anzeigeeinrichtung nach Anspruch 1, dadurch gekennzeichnet, dass die Anschlagorgane (9) aus horizontalen, länglichen parallelepipedischen Kästen (10 bis 15) bestehen, die derart befestigt sind, dass sie in einer oberen Ausnehmung (8) an der Vorderseite der Anzeigeeinrichtung übereinander angeordnet und durch eine Verriegelungseinrichtung (17) festgehalten sind, die mit einer an einem die hintere Fläche der genannten Anzeigeeinrichtung bildenden vertikalen Blech (16) befestigten vertikalen Platte (22) fest verbunden ist.

3. Anzeigeeinrichtung nach Anspruch 2, dadurch gekennzeichnet, dass die Kästen (10-15) die Form hohler, nach hinten offener Gehäuse haben, deren obere und untere Flächen jeweils ein kreisförmiges Loch (27) aufweisen, das über einen Schlitz (28), dessen Weite kleiner ist als der Durchmesser des Loches (27), in den hinteren Rand der genannten Flächen mündet, wobei die Löcher (27) der verschiedenen oberen und unteren Flächen aller Kästen die gleiche Grösse haben und in vertikaler Richtung zueinander ausgerichtet sind.

4. Anzeigeeinrichtung nach Anspruch 2 und 3 in Kombination, dadurch gekennzeichnet, dass die Verriegelungseinrichtung (17) eine vertikale Verriegelungsstange (18) aufweist, die in zwei mit der genannten Platte (22) fest verbundenen Führungen (19, 20) gleiten kann und aus einem zylindrischen Stab besteht, dessen Durchmesser etwas kleiner ist als der Durchmesser der Löcher (27) und der mit in gleichen Abständen voneinander angeordneten Nuten (29-34) versehen ist, deren Höhe grösser als die Dicke der beiden übereinanderliegenden Flächen von zwei benachbarten Kästen und deren Durchmesser etwas kleiner als die Weite der in den Flächen der Kästen vorgesehenen Schlitze (28) ist, wobei die genannte Stange (18) aus einer Verriegelungsstellung, in der die durch die Nuten (29-34) begrenzten zylindrischen Elemente sich in Eingriffsstellung in den Löchern (27) befinden, und einer Entriegelungsstellung, die das Lösen nur eines einzigen Kastens (10 bis 15) erlaubt und in der die zu diesem Kasten gehörenden Nuten der Stange sich in der Höhe der Schlitze (28) der oberen und unteren Fläche des genannten Kastens befinden, bewegbar ist.

5. Anzeigeeinrichtung nach Anspruch 4, dadurch gekennzeichnet, dass die Führungen (19, 20) der Verriegelungsstange (18) aus aussen rechteckig geformten Muffen bestehen, die mit der Platte (22) und dem unteren Teil sowie dem oberen Teil eines vertikalen U-Profils (21 ) rechteckigen Querschnitts fest verbunden sind, dessen konkave Seite gegen die Vorderseite der Anzeigeeinrichtung gerichtet und das in der oberen Ausnehmung (8) der letzteren befestigt ist.

6. Anzeigeeinrichtung nach Anspruch 4 und 5 in Kombination, dadurch gekennzeichnet, dass das U-Profil (21) voneinander gleich weit entfernte Paare horizontaler Schlitze (35) aufweist, die in den seitlichen Flanschen (36) des Profils vorgesehen sind und die Trägerelemente für die unteren und oberen Flächen der übereinander angeordneten Kästen (10 bis 15) bilden.

7. Anzeigeeinrichtung nach den Ansprüchen 4 bis 6 in Kombination, dadurch gekennzeichnet, dass die Verriegelungsstange (18) im verriegelten Zustand aller Kästen (10-15) auf einer mit der Platte (22) fest verbundenen horizontalen Platte (23) aufruht, die beispielsweise durch Schrauben (26) mit der Anzeigeeinrichtung verbunden ist, und dass die Anordnung der Nuten (29-34) auf der Stange derart ist, dass die zwischen den oberen Flächen der Kästen und den Mittelquerebenen der Nuten berechneten vertikalen Abstände (a, b, c, d, e, f) ein Sechstel, zwei Sechstel, drei Sechstel, vier Sechstel, fünf Sechstel bzw. sechs Sechstel der Bewegungsbahn betragen, die die Stange (18) zur Entriegelung des zugehörigen Kastens (10 bis 15) in ihren Führungen nach oben durchläuft, wodurch ein Herausziehen der einzelnen Kästen unabhängig voneinander ermöglicht wird.

8. Anzeigeeinrichtung nach den Ansprüchen 4 bis 7 in Kombination, dadurch gekennzeichnet, dass das untere Ende der Stange (18) eine zylindrische Zwinge (39) aufweist, die mit einer kreisförmigen Nut (40) versehen ist, in welcher unter elastischer Blockierung ein Klemmring (41) befestigt ist, der seitlich über den äusseren Umfang der Stange (18) vorspringt und damit ein Verlassen ihrer inneren Führung (20) verhindert.

9. Anzeigeeinrichtung nach den Ansprüchen 4 bis 8 in Kombination, dadurch gekennzeichnet, dass das obere Ende der Stange (18) einen zylindrischen Kopf (37) trägt, der ein Greiforgan bildet und mit der genannten Stange durch einen Stift verbunden ist.

10. Anzeigeeinrichtung nach einem der Ansprüche 1 bis 7, dadurch gekennzeichnet, dass die Kästen (10-15) für die verschiedenen Angaben verschiedenfarbige Markierungen haben, die auf ihren vertikalen Vorderflächen und/oder auf ihren Seiten angebracht sind.

11. Anzeigeeinrichtung nach einem der Ansprüche 1 bis 10, dadurch gekennzeichnet, dass das Anschlagfenster (4) aus einer in der Anzeigeeinrichtung vorgesehenen rechteckigen Ausnehmung (5), in der eine Anschlagplatte (42) durch Schrauben (7) befestigt ist, besteht, sowie aus einer durchsichtigen Scheibe (43), deren Rahmen (55) durch zwei seitliche Scharniere (45) angelenkt ist, wobei die genannte.Scheibe in der Schliessstellung vor der Platte (42) durch zwei Vierteldrehungsriegel (46) gehalten wird.

12. Anzeigeeinrichtung nach Anspruch 11, dadurch gekennzeichnet, dass eine am äusseren Umfang der genannten die Anschlagplatte (42) aufnehmenden Ausnehmung (3) befestigte Dichtung (47) vorgesehen ist.

## Claims

1. An information panel, in particular for public transport stops, for example on bus routes, of the type formed by a vertical elongated flat stand fixed by a support to the ground and intended for displaying various items of information such as the name of the stop and/or the name of a town, directions and notice of other stops served by one or more transport routes or similar, characterised in that it comprises, on the one hand, display elements (9) in the form of detachable modular elements (10 to 15) detachably secured to its upper end and identifying by means of suitable marking said items of information relative to the places and routes served and, on the other hand, a display window (3) disposed in a central part of said panel, which is recessed with respect to its front face, and serving to display the general conditions of use of the means of transport.

2. A panel as claimed in Claim 1, characterised in that said display elements (9) comprise horizontal elongated parallelepipedal boxes (10 to 15) which are mounted in such a way that they are superimposed on one another in an upper release section (8) at the front of the panel and are held in position by a locking device (17) which is integral with a vertical plate (22) fixed on a vertical sheet (16) defining the rear face of said panel..

3. A panel as claimed in Claim 2, characterised in that the boxes (10-15) are in the form of hollow boxes open towards the back, whose upper and lower faces each have a circular hole (27) opening into the rear side of said faces by way of a slot (28); which has a width which is smaller than the diameter of the hole (27), the holes (27) of the upper and lower faces of all the boxes having the same dimensions and being mutually vertically aligned.

4. A panel as claimed in Claims 2 and 3 taken as a whole, characterised in that the locking device (17) comprises a vertical locking rod (18) which can slide between two guides (19, 20), which are integral with said plate (22), and which is formed by a cylindrical rod having a diameter which is slightly smaller than the diameter of the holes (27) and provided with equidistant grooves (29-34) whose depth is greater than the thickness of two superimposed faces of two adjacent boxes, and whose diameter is slightly smaller than the width of the slots (28) provided in the faces of the boxes, said rod (18) being movable from a locking position, in which the cylindrical elements defined by the grooves (29-34) are engaged in the holes (27), and a release position allowing one box (10 to 15) to be released at a time, and in which the grooves in the rod associated with said box are at the height of the slots (28) in the upper and lower faces of said box.

5. A panel as claimed in Claim 4, characterised in that the guides (19,20) of the locking rod (18) are formed by sleeves having a rectangular external shape and being rigidly secured to the plate (22) and to the lower and upper parts of a vertical channel bar (21) having a rectangular transverse section, whose concavity is facing the front of the panel and which is mounted in the upper release section (8) of the latter.

6. A panel as claimed in Claims 4 and 5 taken as a whole, characterised in that the channel bar (21) comprises equidistant pairs of horizontal slots (35) provided in the side arms (36) of the channel bar and forming support elements for the upper and lower faces of the superimposed boxes (10 to 15).

7. A panel as claimed in Claims 4 to 6, taken as a whole, characterised in that, when all the boxes (10-15) are locked, the locking rod (18) rests on a horizontal plate (23) integral with the plate (22) secured, for example by screws (26), to the panel, and that the grooves (29-34) are disposed in the rod such that the vertical distances (a, b, c, d, e, f), which are computed between the upper faces of the boxes and the transverse median planes of the grooves, are equal to ¹/^{6, 2}/6, ³/6, ⁴/6, ⁵/s and 6/₆ respectively of the length of travel of the rod (18) to the top in its guides in order to release the associated box (10 to 15), which allows various boxes to be removed independently of the others.

8. A panel as claimed in Claims 4 to 7, taken as a whole, characterised in that the lower end of the rod (18) comprises a cylindrical end (39) provided with a circular groove (40) in which a circlip (41) is mounted with elastic locking, which circlip projects laterally beyond the outer circumference of the rod (18) and prevents the latter from leaving its lower guide (20).

9. A panel as claimed in Claims 4 to 8, taken as a whole, characterised in that the upper end of the rod (18) carries a cylindrical head (37) which forms a gripping element and which is fixed by a pin to said rod.

10. A panel as claimed in any of Claims 1 to 7, characterised in that the boxes (10-15) have different marking colours in keeping with the different items of information disposed on their front vertical faces and/or their sides.

11. A panel as claimed in any of Claims 1 to 10, characterised in that the display window (4) comprises a rectangular recess (5) disposed in the panel and in which a display plate (42) is fixed by screws (7), and a transparent sheet of glass (43) whose frame (44) is articulated by two lateral hinges (45), said glass being held in the closed position in front of the plate (42) by means of two quarter-turn bolts (46).

12. A panel as claimed in Claim 11, characterised in that a sealing ring (47) is fixed on the periphery of said recess (3) accommodating the display plate (42).
